# EUROPÄISCHE PATENTSCHRIFT

(11) **EP 0 715 128 B1**
(45) Veröffentlichungstag und Bekanntmachung des Hinweises auf die Patenterteilung: **28.05.2003**
(21) Anmeldenummer: 95117859.9
(22) Anmeldetag: 13.11.1995
(51) Int. Cl.: F24C 15/16

(54) **Gargutträger für einen Backofen**
Food support for baking oven
Support d'alimentation pour four de cuisson

(30) Priorität: 02.12.1994 DE 9419376 U
(43) Veröffentlichungstag der Anmeldung: 05.06.1996
(73) Patentinhaber: BSH Bosch und Siemens Hausgeräte GmbH, 81669 München (DE)
(72) Erfinder: Hess, Helmut, Dipl.-Ing. (FH), D-83301 Traunreut (DE)

(56) Entgegenhaltungen:
- DE-A- 3 128 944
- GB-A- 566 103
- US-A- 2 108 713

## Beschreibung

Die Erfindung bezieht sich auf einen Gargutträger für einen Backofen gemäß dem Oberbegriff des Patentanspruches 1.

Aus der US 2108713 ist ein gattungsmäßiger Gargutträger bekannt. Der Gargutträger weist eine Pfanne auf, auf der Trägerteile lose und abnehmbar gelagert sind.

Derartige Gargutträger insb. für den Grillbetrieb im Backofen sind bekannt (US 1 961 391). Hierbei weist der gelochte oder gitterartige Träger eine zumindest annähernd mit der darunter liegenden Pfanne übereinstimmende Größe oder Länge auf. Bei Grillbetrieb tropft das erhitzte Fett oder der Bratensaft durch die Tropföffnungen nach unten in die mit einem geschlossenen Boden versehene Pfanne und wird dabei durch den Träger zumindest zum Teil von der etwa von einem oberen Grillheizkörper herkommenden Wärmestrahlung abgeschirmt, so dass keine störende Rauchentwicklung erfolgt. Die Handhabung des großflächigen, einstückigen Trägers insb. zum Abschöpfen von Fett aus der Pfanne und Begießen des Gargutes z. B. Fleischstückes ist relativ aufwendig und beschwerlich.

Der Erfindung liegt die Aufgabe zugrunde, die den bekannten Gargutträgem anhaftenden Nachteile hinsichtlich der Handhabung zu vermeiden.

Diese Aufgabe wird gemäß der Erfindung durch einen Gargutträger mit den Merkmalen des Patentanspruches 1 gelöst.

Durch die erfindungsgemäße Ausgestaltung des mit Tropföffnungen versehenen Trägers ergeben sich vorzugsweise zwei relativ kleinflächige Teile, die zum Reinigen sehr leicht in einer Haushalts-Geschirrspülmaschine untergebracht werden können. Die z. B. zwei Hälften des Trägers können zum Abschöpfen von Fett zusammen geschoben werden oder es kann ein Teil kurzzeitig abgehoben werden. Für kleines Gargut kann auch nur ein einziger Teil verwendet werden, was das Reinigen vereinfacht.

Die Erfindung ist anhand eines in der Zeichnung dargestellten Ausführungsbeispieles nachstehend erläutert.

In der Figur ist eine großflächige Pfanne 1 mit erhabenem, umlaufenden Rand 2 und rechteckförmigem Grundriss gezeigt. Auf zwei gegenüberliegende Randabschnitte des Randes 2 lose aufgesetzt sind zwei Trägerteile 3, 4 eines Trägers 3/4 für das zu bratende oder grillende Gargut, wobei jeder Trägerteil 3, 4 an gegenüberliegenden Seiten Auflageflansche 31 bzw. 41 besitzt, die auf dem Rand 2 der Pfanne 1 aufliegen und hierauf in Pfeilrichtung verschiebbar sind. So kann z. B. der in der Figur linke Trägerteil 3 auf oder unter den in der Figur rechten Trägerteil 4 geschoben werden, was durch strichpunktierte Linienzüge angedeutet ist, so dass aus der Pfanne 1 flüssiges Fett geschöpft werden kann. Der mit Abstand über dem Pfannenboden 5 liegende Boden der Trägerteile 3, 4 besitzt beim Ausführungsbeispiel eine Vielzahl rechteckförmiger, kleiner Tropföffnungen 32 bzw. 42, so dass beim Garbetrieb das Fett oder der Bratensaft in die Pfanne 1 abfließen kann, dort jedoch weitgehend durch die Trägerteile von direkter Wärmeeinstrahlung abgeschirmt ist. Die Trägerteile 3, können einzeln von der Pfanne 1 abgehoben werden und besitzen eine zur Unterbringung in eine Geschirrspülmaschine geeignete Größe. Vorzugsweise sind die Trägerteile, ebenso wie die Pfanne 1 aus metallischem Blechmaterial gefertigt.

## Patentansprüche

1. Gargutträger für einen Backofen, bestehend aus einer Pfanne (1) und einem lose auf der Pfanne (1) aufgesetztem, Tropföffnungen (42) aufweisenden Träger (3/4), wobei der Träger (3/4) aus wenigstens zwei einzeln abhebbaren Trägerteilen (3,4) besteht, die auf einem erhabenen Rand (2) der Wanne (1) relativ gegeneinander verschiebbar gelagert sind, **dadurch gekennzeichnet, dass** die Trägerteile (3,4) übereinander verschiebbar gelagert sind, wodurch die Trägerteile (3,4) zum Abschöpfen von Fett zusammengeschoben werden können.

## Claims

1. Cooking stock carrier for a baking oven, consisting of a pan (1) and a carrier (3/4) loosely placed on the pan (1) and having drip openings (42), wherein the carrier (3/4) consists of at least two parts (3, 4) which can be individually lifted off and which are mounted on a raised edge (2) of the pan (1) to be displaceable relative to one another, **characterised in that** the carrier parts (3, 4) are mounted to be displaceable one over the other, whereby the carrier parts (3, 4) can be pushed together for skimming-off fat.

## Revendications

1. Support d'alimentation pour un four de cuisson, comprenant un lèchefrite (1) et un support (3/4) posé de manière lâche sur le lèchefrite (1) et présentant des ouvertures d'égouttage (42), le support (3/4) étant constitué d'au moins deux parties de support (3, 4) pouvant être soulevées individuellement, qui sont disposées de manière déplaçable relativement l'une contre l'autre sur un bord convexe (2) du lèchefrite, **caractérisé en ce que** les parties de support (3, 4) sont disposées de manière coulissante l'une sur l'autre, sur quoi les parties de support (3, 4) peuvent être poussées ensemble pour enlever la graisse.
